# FASCICULE DE BREVET EUROPEEN

(11) **EP 0 374 071 B1**
(45) Date de publication et mention de la délivrance du brevet: **29.09.1993**
(21) Numéro de dépôt: 89460044.4
(22) Date de dépôt: 15.12.1989
(51) Int. Cl.: B65D 1/34, B65D 81/26

(54) **Barquette pour le conditionnement d'un produit alimentaire**
Schale für Nahrungsmittel
Food tray

(30) Priorité: 16.12.1988 FR 8816881
(43) Date de publication de la demande: 20.06.1990
(73) Titulaire: SOCIETE VITREENNE D'ABATTAGE, F-35500 Vitre (FR)
(72) Inventeur: Roze, Jean, F-35500 Vitre (FR)
(74) Mandataire: Martin, Jean-Jacques

(56) Documents cités:
- WO-A-81/01825
- CH-A- 385 618
- GB-A- 974 180
- LU-A- 77 581
- US-A- 3 151 799
- US-A- 3 220 631

## Description

La présente invention concerne une barquette pour le conditionnement d'un produit alimentaire, notamment une viande (par exemple un steak haché) ou un poisson, une préparation à base de viande ou de poisson.

Elle concerne plus précisément une barquette ayant la forme générale d'une petite cuvette à fond plat qui est destinée à recevoir le produit et à être recouverte ensuite (en même temps que le produit) d'un film mince et transparent en matière plastique.

Des barquettes de ce type sont aujourd'hui largement répandues, en particulier pour le conditionnement de viandes et de produits à base de viande, en vue de leur présentation en magasin, notamment dans les rayons réfrigérés de boucherie des grands magasins. Il s'agit en général de barquettes en matériau synthétique léger, tel que le polystyrène expansé, recouvertes d'un film étirable en matière plastique soudé à chaud, par exemple en polyéthylène. La barquette assure à l'emballage sa rigidité et permet une préhension facile de l'article par la clientèle ; le film plastique protège le produit du milieu extérieur. Un tel conditionnement est donc parfaitement hygiénique et permet une bonne conservation du produit pendant plusieurs jours.

Dans les barquettes traditionnelles connues, la face inférieure du produit repose directement sur le fond de la barquette ; cette face n'est donc pas accessible à l'air emprisonné dans la barquette.

On sait qu'au contact de l'oxygène, la myoglobine qui est présente dans les cellules de la viande se transforme en oxymyoglobine. Ce phénomène chimique s'accompagne d'un changement de couleur des cellules, particulièrement nette dans la viande bovine. La couleur naturelle rouge sombre, voire noirâtre, de la viande passe au rouge vif sous l'action de l'oxygène. Or il est bien connu que les consommateurs sont beaucoup plus attirés par une couleur de viande rouge vif, jugée appétissante, que par une couleur rouge sombre, laquelle laisse à penser que la viande n'est pas fraîche (bien que cela soit faux).

Dans les barquettes traditionnelles, si la face supérieure du produit (qui n'est pas en contact avec le film de recouvrement, car la hauteur de la barquette est généralement choisie plus grande que la hauteur du produit) est sujette à ce phénomène, et prend donc une couleur rouge vif, il n'en est pas de même pour la face inférieure qui, isolée de l'air, conserve sa couleur naturelle sombre. Il en résulte donc pour le consommateur un désagrément lorsque celui-ci constate, après avoir retiré le produit de la barquette, que le dessous de celui-ci n'a pas la même couleur appétissante que le dessus ; le consommateur a alors le sentiment d'avoir été trompé, considérant non seulement que le produit qu'il a acheté n'est pas sain, mais encore qu'on lui a caché à dessein la partie malsaine.

Ce phénomène est donc cause de frein psychologique à la vente de certains produits carnés dans ce type de barquettes, et notamment la vente de produits à base de viande de boeuf tels que les steaks hachés.

Un autre inconvénient des barquettes traditionnelles, qui résulte aussi du fait que le produit repose directement sur le fond de la barquette, est que la face inférieure du produit va baigner en permanence dans l'exsudation qui est inévitablement émise par celui-ci. Or on sait que le liquide d'exsudation, très sensible à la chaleur, constitue un milieu favorable au développement de germes microbiens ; son contact direct avec le produit compromet donc la bonne conservation de ce dernier. Ceci est particulièrement vrai pour les viandes et les poissons. On a tenté de pallier cet inconvénient en recouvrant le fond de la barquette d'un papier buvard qui est destiné à absorber le liquide exsudé ; cette solution n'est toutefois pas entièrement satisfaisante dans la mesure où le produit se trouve en contact avec le papier buvard, ce qui n'empêche nullement le risque de contamination.

La barquette décrite dans FR-A-1 350 420 ( = US-A-3 151 799) est conçue pour résoudre ces problèmes. Elle est destinée à recevoir de la viande et à être enveloppée dans une feuille d'emballage.

Cette barquette a la forme générale d'une cuvette rectangulaire à fond plat présentant des rebords latéraux dont certaines zones au moins débordent vers l'extérieur par rapport à la face externe de la paroi latérale de la barquette, celle-ci étant destinée à recevoir le produit - en l'occurence la viande - et à être recouverte ensuite d'un film mince en matière plastique, ce dernier enveloppant alors la barquette pour former en regard de chacune desdites zones débordantes une poche d'air qui est située à l'extérieur de la barquette, dans l'espace délimité par la face externe de sa paroi, la face inférieure du rebord débordant et le film plastique.

En outre, le fond plat de la barquette est garni d'une série de fines nervures agencées pour supporter le produit à une certaine distance au-dessus du fond de telle façon que le produit n'entre pas en contact avec les plages de ce fond qui se trouvent entre les nervures, et que l'air emprisonné sous le film mince puisse circuler librement dans l'espace libre ainsi formé entre le produit et le fond.

Ainsi, le phénomène évoqué plus haut d'oxydation de la myoglobine est bien réalisé ; par ailleurs, les saillies isolent la viande de son exsudat.

Cependant, pour des raisons d'encombrement des barquettes, celles-ci ont généralement un volume intérieur qui est de peu supérieur au volume du produit qu'elles contiennent. La quantité d'air emprisonnée sous le film plastique, à l'intérieur de la barquette, est donc faible, et souvent insuffisante pour réaliser une oxygénation complète du produit.

C'est pourquoi, le principal objectif de l'invention est d'améliorer la capacité d'oxygénation du produit, en fournissant pour cela une quantité plus grande d'air disponible.

Un autre objectif est d'améliorer la qualité et l'homogénéité de cette oxygénation en favorisant la circulation de l'air autour du produit.

Dans le document LU-A-77 581 est décrite une barquette adaptée pour recevoir des articles plats empilés, tels que des diapositives. Cette barquette présente un rebord périphérique débordant vers l'extérieur, destiné à permettre sa liaison avec un couvercle s'emboîtant sur la barquette. Dans ce rebord sont prévus de renfoncements qui fond communiquer l'intérieur de la barquette avec l'extérieur. Ils forment des canaux de ventilation, évitant les condensations, même si les diapositives renfermées dans la barquette sont encore humides.

Une barquette de ce type n'est toutefois pas adaptée pour recevoir certains produits alimentaires, notamment des viandes ou des poissons, qui doivent être complètement isolés de l'extérieur par le film de recouvrement en matière plastique.

La barquette selon l'invention est du même type général que celle selon FR-A-1 350 420. Elle a la forme générale d'une cuvette rectangulaire à fond plat présentant des rebords latéraux dont certaines zones au moins débordent vers l'extérieur par rapport à la face externe de la paroi latérale de la barquette, celle-ci étant destinée à recevoir le produit et à être recouverte ensuite d'un film mince en matière plastique, ce dernier enveloppant alors la barquette pour former en regard de chacune desdites zones débordantes une poche d'air qui est située à l'extérieur de la barquette, dans l'espace délimité par la face externe de sa paroi, la face inférieure du rebord débordant et le film plastique, le fond plat de la barquette étant en outre garni d'une série de fines nervures agencées pour supporter le produit à une certaine distance au-dessus du fond de telle façon que le produit n'entre pas en contact avec les plages de ce fond qui se trouvent entre les nervures, et que l'air emprisonné sous ledit film mince puisse circuler librement dans l'espace libre ainsi formé entre le produit et le fond.

Les objectifs énoncés plus haut sont atteints grâce au fait que, conformément à l'invention, ces zones débordantes sont traversées par des canaux qui fond communiquer l'intérieur de la barquette avec l'intérieur de la poche d'air.

Le volume de la poche dépend naturellement de la hauteur de la barquette, de la longueur de la zone à débord, et de l'amplitude du débord. En déterminant convenablement ces valeurs, on peut donc obtenir un volume relativement important, non négligeable par rapport au volume d'air emprisonné sous le film à l'intérieur de la barquette.

Grâce à la présence des canaux, l'air contenu dans les poches externes s'ajoute à l'air intérieur pour réaliser l'effet d'oxygénation recherché.

En outre, lorsque - sur le lieu de vente - la barquette est placée dans un présentoir réfrigéré, l'air qui se trouve dans ces poches se refroidit plus vite que l'air intérieur, et la différence de température génère un mouvement d'air qui circule tout autour du produit de manière particulièrement bénéfique.

Par ailleurs, selon un certain nombre de caractéristiques avantageuses (mais non limitatives) de l'invention :
- les zones traversées par des canaux sont les zones de coin des rebords latéraux ;
- les nervures ont une section approximativement trapèzoïdale isocèle, dont la grande base est solidaire du fond et dont la petite base sert d'appui au produit, cette petite base étant avantageusement arrondie ;
- la hauteur des nervures est comprises entre 1,5 mm et 3 mm, et est de préférence de l'ordre de 2 mm ;
- les nervures sont disposées parallèlement les unes aux autres et sont équidistantes ;
- à leur base les nervures ont une largeur de l'ordre de 2 mm et leur espacement est de l'ordre de 8 mm ;
- les nervures sont parallèles à deux des rebords de la barquette, et au moins la série de nervures située dans la région centrale de la barquette se raccorde à une série de nervures similaires formées sur les parois latérales de la barquette qui correspondent aux deux autres rebords, ces nervures étant séparées par des renfoncements (cavités) qui autorisent le passage de l'air ;
- au moins une série de nervures située au voisinage de l'un des bords de la barquette se raccorde à la paroi latérale à laquelle elle aboutit par l'intermédiaire de nervures sensiblement plus larges et plus hautes que les nervures du fond, ces nervures constituant des pavés de centrage du produit sur le fond de la barquette ; l'emplacement et les dimensions de ces nervures additionnelles de centrage sont naturellement déterminés en fonction de la forme du produit ;
- lorsque la barquette est destinée à recevoir côte à côte plusieurs produits identiques - par exemple deux ou trois produits -, elle est pourvue d'éléments aptes à assurer le centrage de chacun des produits sur le fond de la barquette, sans contrarier la libre circulation de l'air autour de ces produits ;
- ces éléments de centrage comprennent au moins une paire de plots qui sont disposés en vis-à-vis l'un de l'autre contre deux parois latérales opposées de la barquette, et la hauteur de ces plots est légèrement inférieure à celle de la barquette (pour permettre la passage de l'air au-dessus des plots), tout en étant supérieure à l'épaisseur du produit, ce qui permet l'empilage des barquettes sans dommage pour le produit.
- chacun des plots est muni sur ses côtés de nervures prolongeant les nervures du fond qui aboutissent à ce plot ;
- dans la région qui s'étend entre deux plots d'une même paire, certaines des nervures du fond sont interrompues par des nervures sensiblement plus larges et plus hautes, qui constituent des pavés de centrage sur le fond de la barquette de deux produits voisins ;
- la barquette est en matériau synthétique léger obtenu par moulage, par exemple en polystyrène expansé, et lesdites nervures de fond ainsi que - le cas échéant - lesdits éléments de centrage forment parties intégrantes venant de moulage avec le reste de la barquette.

D'autres caractéristiques et avantages de l'invention apparaîtront de la description et des dessins annexés qui en présentent des modes de réalisation préférentiel.

Sur ces dessins :
- la figure 1 est une vue de dessus d'un premier mode de réalisation de barquette selon l'invention, destinée à recevoir un steak haché ;
- la figure 2 est une vue de face partielle, à plus grande échelle, coupée par le plan II-II de la figure 1 ;
- la figure 3 est une vue de dessus d'un détail de la figure 1, à plus grande échelle, en l'occurence d'un coin de la barquette ;
- la figure 4 est une vue de côté partielle, en coupe, toujours à plus grande échelle, de la figure 1 (plan de coupe IV-IV) ;
- la figure 5 est une vue schématique en coupe transversale (correspondant au plan IV-IV) de la barquette de la figure 1 dans laquelle est conditionné, sous film plastique, un steak (S) ;
- la figure 6 est une demi-vue en coupe, analogue à la figure 5, mais selon un plan de coupe longitudinal (parallèle au plan II-II) ;
- la figure 7 est une vue analogue à celle de la figure 1, à échelle légèrement réduite ; cette vue représente un second mode de réalisation de la barquette selon l'invention, destinée à recevoir côte à côte deux steaks hachés ;
- la figure 8 représente en coupe selon le plan VIII-VIII de la figure 7 un détail de la barquette, en l'occurence un plot de centrage ;
- la figure 9 représente en perspective ce même plot et montre sa liaison avec une paroi latérale de la barquette et avec le fond de celle-ci ;
- la figure 10 est une vue analogue aux figures 1 et 7 cette vue montre un troisième mode de réalisation de barquette conforme à l'invention, destinée à recevoir trois steaks côte à côte.

La barquette représentée aux figures 1 à 4 est une petite cuvette en matériau synthétique léger, par exemple en polystyrène expansé obtenu par moulage. Elle a un contour approximativement rectangulaire, à coins arrondis. A la figure 1 la barquette est représentée à peu près à échelle 1 ; elle est dimensionnée de manière à recevoir un steak haché de forme plate, à contour ovale ; ce steak, désigné (S), est représenté en traits interrompus forts à l'intérieur de la barquette à la figure 1.

La barquette possède un fond 16 et une paroi latérale 15. La face interne du fond a été désignée par la référence 10, tandis que la face interne des parois latérales a été désignée par la référence 11. La paroi latérale 15 possède, sur toute la périphérie de la barquette, un rebord 12 ; on a désigné par la référence 12a les parties du rebord correspondant au grand côté du rectangle et par 12b les parties du rebord correspondant au petit côté. Les parties d'angles (coins du rebord) ont été désignées par la référence 13.

On notera que les parties 12a ont un bord extérieur légèrement en retrait, ce qui leur donne une largeur plus faible que celle du rebord 12b et des parties angulaires 13. Par contre, les rebords 12b et les zones d'angle 13 ont une largeur relativement grande, de sorte qu'elles débordent sensiblement vers l'extérieur par rapport à la face externe correspondante de la paroi latérale 15 (voir figure 2 notamment).

Les parois latérales 11 divergent très légèrement en direction de l'ouverture de la barquette, d'un angle (u) (voir figure 2) qui est de l'ordre de quelques degrés.

La paroi de fond 10 est pourvue d'une série de fines nervures 2 ; celles-ci sont disposées parallèlement les unes aux autres et sont équidistantes ; elles s'étendent sur la surface 10 dans toute la zone qui correspond à la surface du steak (S). Dans la région centrale de la barquette, ces nervures s'étendent sur toute la largeur du fond, et relient par conséquent les deux parois latérales opposées 15 ; au contraire, lorsque l'on s'approche des petits côtés de la barquette, la longueur de ces nervures décroit progressivement, et leur raccordement avec les parois latérales de la barquette se fait par l'intermédiaire de nervures 3 qui possèdent une largeur et une hauteur sensiblement plus grande que celles des nervures 2. Les longueurs des nervures 3 sont déterminées pour épouser le contour du steak (S), comme cela ressort clairement de l'observation de la figure 1.

Les nervures 2 - qui forment parties intégrantes du fond 16 - ont une section approximativement en forme de trapèze isocèle, dont la grande base est solidaire du fond tandis que la petite base est arrondie. La largeur (l) de la nervure est de préférence voisine de sa hauteur (e), cette dimension commune étant par exemple de 2 mm. L'espacement (k) des nervures 2 est de l'ordre de 8 mm.

Les nervures 3 ont également une section en forme approximative de trapèze à sommet arrondi, similaire à celle des nervures 2, mais de dimensions sensiblement plus grandes. La hauteur (i) de ces nervures 3 est par exemple de l'ordre de 5 mm tandis que leur largeur à la base est de l'ordre de 4 mm.

La série de nervures centrales, qui relie directement les deux grandes parois latérales de la barquette, se raccorde à une série de nervures similaires 20 qui sont formées sur ces parois latérales. Comme on le voit plus particulièrement à la figure 2, les nervures 20 ont une forme conique, et leur largeur diminue progressivement en direction de l'ouverture de la barquette. Entre les nervures 20 sont prévus, dans les parois latérales 11, des renfoncements 4.

Les parties de rebord de barquette situées aux angles et désignées 13, ont une épaisseur plus grande que celle du reste du rebord et, selon une caractéristique essentielle de l'invention, cette surépaisseur est creusée d'une série de canaux 130, au nombre de quatre dans le mode de réalisation présenté ; le rôle de ces canaux sera expliqué plus loin.

On notera enfin que la face extérieure du fond 16 présente un décrochement périphérique 14 destiné à faciliter l'empilage de barquettes vides par emboîtement les unes dans les autres.

Les figures 5 et 6 représentent un steak haché (S) conditionné à l'intérieur de la barquette, l'ensemble étant recouvert d'un film en matière plastique étiré et soudé à chaud. Le steak (S) repose sur la série de nervures 2 et se trouve par conséquent surélevé par rapport aux plages du fond 10 qui sont situées entre ces nervures. Le steak est maintenu en position correcte, centrée dans la barquette, grâce aux nervures de plus grandes dimensions 3, qui jouent le rôle de pavés de centrage. On notera par ailleurs que la barquette est dimensionnée en hauteur de telle manière que l'épaisseur du steak soit plus petite que la hauteur d'espace libre à l'intérieur de la barquette une fois que le film 5 a été mise en place. Il existe donc un certain jeu (j) (par exemple de l'ordre de 5 mm) entre le film 5 et le dessus du steak haché (S).

Il en résulte que l'air emprisonné à l'intérieur de la barquette sous le film plastique peut circuler librement tout autour du steack haché (S), et l'oxygène qu'il contient peut donc accéder à tout point de sa surface. La forme des nervures, leur hauteur et leur espacement est tel que les zones d'appui de la face inférieure du steak avec ces nervures soient très fines et d'aire négligeable, ces nervures assurant néanmoins une retenue suffisante du steak haché en position surélevée pour que celui-ci ne puisse pas prendre appui par déformation, ni par suite de la pénétration des nervures à l'intérieur du steak, contre les plages libres de la surface 10 (plages situées entre les nervures 2).

La face inférieure du steak (S), le fond 10 et les nervures 2 délimitent par conséquent une série de canaux parallèles dans lesquels l'air peut circuler ; ces canaux débouchent librement à leurs extrémités, soit entre les pavés 3, soit (pour la série centrale) dans les renfoncements 4. Ainsi l'air passant sous le steak (S) peut rejoindre l'espace située au-dessus de ce steak, et vice-versa.

Du fait que les parties 12b et 13 débordent vers l'extérieur, le film 5 est maintenu espacé de la barquette par des espaces - ou poches d'air - 8 (voir figures 5, 6).

La quantité d'air qui est emprisonné sous le film 5 à l'extérieur de la barquette, dans ces poches, n'est pas négligeable. Grâce au fait que le coins 13 sont surélevés par rapport aux rebords de la barquette, le film 5 n'entre pas directement en contact avec certaines zones des rebords 12a, 12b, si bien que l'air compris dans les espaces 8 peut communiquer avec l'intérieur de la barquette ; cette possibilité de communication est encore accrue grâce à la présence des canaux 130.

On comprend donc que la totalité de l'air emprisonné sous le film 5 peut entrer en contact avec le steak haché (S), ce qui augmente les capacités d'oxydation de la myoglobine, conformément au but recherché. De plus, comme déjà dit, les différences éventuelles de température entre l'intérieur et l'extérieur de la barquette favorisent la circulation de cet air.

La barquette 1′ qui fait l'objet du second mode de réalisation représenté aux figures 7, 8 et 9 est destinée à recevoir côte à côte deux steaks hachés (S₁, S₂). Les éléments constitutifs de la barquette identiques ou similaires à ceux du premier mode de réalisation ont reçu les mêmes références.

Le fond 10 de la barquette est garni d'une série de rainures qui cette fois sont disposées longitudinalement par rapport au grand axe de la barquette rectangulaire (mais toujours transversalement par rapport au grand axe des steaks). Les nervures de la région centrale de la barquette se raccordent à des nervures similaires 20 prévues sur les parois correspondant aux petits côtés de la barquette. Les nervures extérieures se raccordent à ces mêmes parois par l'intermédiaire de nervures plus grandes 3 qui constituent des pavés de centrage des steaks.

La barquette est partiellement compartimentée par deux plots 6 qui sont disposés en vis-à-vis l'un de l'autre. Ces plots forment parties intégrantes de la zone centrale des parois constituant les grands côtés de la barquette. Leur hauteur est légèrement plus faible que la hauteur des parois latérales de la barquette, ce qui ménage un espace libre (h) au-dessus des plots (voir figure 9). Elle est toutefois supérieure à l'épaisseur d'un steak.

Les côtés de ces plots 6 sont garnis de nervures verticales 61 qui prolongent les nervures de fond 2 aboutissant aux plots 6, comme cela est bien visible à la figure 9. Il est prévu par ailleurs entre les deux plots 6 une série de pavés de centrage 7 analogue aux pavés 3 précédemment décrits. A la simple observation de la figure 7, on comprend que les deux steacks (S₁) et (S₂) sont parfaitement positionnés et immobilisés dans la barquette 1′ grâce aux moyens de centrage 3, 7 et 6.

Ces moyens de centrage ne perturbent aucunement la circulation de l'air autour des steaks hachés ; ainsi, comme cela est illustré par les flèches (f) à la figure 9, l'air circulant dans un canal délimité par deux nervures de fond 2 aboutissant à un plot 6 peut continuer à circuler dans le canal délimité par deux nervures 61 adjacentes, et contourner le plot par le dessus.

Comme dans le premier mode de réalisation, les parties de rebord 12b et 13 à débord extérieur permettent de ménager à l'extérieur de la barquette, sans le film plastique, des poches d'air qui communiquent via les canaux 130 prévus dans les angles, avec l'intérieur de la barquette pour accroître l'effet d'oxygénation recherché.

Les zones de contact des steaks hachés avec la barquette sont des lignes très fines, à la fois sur la face inférieure du steak (en appui sur les nervures 2) et sur sa tranche (en appui contre les nervures 61 et 20) ; de même les zones d'appui du bord inférieur des steaks avec les pavés 3 et 7 ont des aires négligeables. Les steaks sont donc parfaitement aérés.

Du fait que les plots 6 ont une hauteur légèrement inférieure à celle des parois de la barquette, mais toutefois supérieure à l'épaisseur du produit contenu dans la barquette, ces plots servent de supports à caractère emboîtable. Il est en effet possible d'empiler les unes sur les autres plusieurs barquettes sans que le produit ne vienne en contact avec le film supérieur d'une part et ne doive supporter le poids des barquettes d'autre part. Ainsi conçus, les plots garantissent donc le maintien de la circulation d'air sur la face supérieure du produit, même dans le cas où les barquettes sont empilées.

La barquette 1˝ qui fait l'objet du troisième mode de réalisation illustré à la figure 10 est dimensionnée de manière à recevoir côte à côte trois steaks hachés (S₁, S₂ et S₃). Ce mode de réalisation est tout à fait similaire à celui de la figure 7, à l'exception qu'il est prévu deux paires de plots 6 assurant un triple compartimentage de cette barquette.

Il faut observer que les nervures 2 et les éléments de centrage 6, 3, qui viennent de moulage avec le reste de la barquette jouent un rôle non négligeable de rigidification de la barquette.

On notera à l'observation de la figure 8 que le plot 6 est de préférence allégé pour éviter les surépaisseurs de matières au moulage ; à cet effet un évidement 62 est réalisé au moulage dans le dessous de la barquette.

Les contours circulaires (C) représentés en traits interrompus sur les figures 7 et 10 correspondent simplement aux traces laissées par les éjecteurs prévus dans les moules de fabrication.

Pour améliorer encore la qualité d'aération du steak, il peut être prévu de garnir la face inférieure du steak haché de stries croisées par rapport aux nervures prévues dans la barquette ; le contact du steak avec le fond de la barquette se fera donc alors en des zones ponctuelles, ce qui améliorera encore la circulation de l'air.

Bien qu'une telle barquette soit particulièrement adaptée au conditionnement d'un steak haché, elle peut être utilisée pour d'autres produits alimentaires carnés, notamment des tranches de viande, des morceaux de viande (rôti par exemple) ou des volailles.

Elle pourrait également être utilisée pour le conditionnement de poissons, de produits et préparations à base de viande ou de poisson, et - de manière générale - de tout produit alimentaire qui est sujet à exsudation et/ou pour lequel il est souhaitable de réaliser une aération complète en surface (par exemple fruits et légumes).

La forme de la barquette sera naturellement adaptée au produit concerné.

## Revendications

1. Barquette pour le conditionnement d'un produit alimentaire, qui a la forme générale d'une cuvette rectangulaire (1) à fond plat présentant des rebords latéraux (12a, 12b) dont certaines zones (13) au moins débordent vers l'extérieur par rapport à la face externe de la paroi latérale (15) de la barquette, celle-ci étant destinée à recevoir le produit et à être recouverte ensuite d'un film mince (5) en matière plastique, ce dernier enveloppant alors la barquette pour former en regard de chacune desdites zones débordantes (13) une poche d'air (8) qui est située à l'extérieur de la barquette, dans l'espace délimité par la face externe de sa paroi, la face inférieure du rebord débordant et le film plastique (5), le fond plat (10) de la barquette étant en outre garni d'une série de fines nervures (2) agencées pour supporter le produit (S) à une certaine distance (e) au-dessus du fond (10) de telle façon que le produit n'entre pas en contact avec les plages de ce fond (10) qui se trouvent entre les nervures, et que l'air emprisonné sous ledit film mince (5) puisse circuler librement dans l'espace libre ainsi formé entre le produit (S) et le fond (10), caractérisée en ce que lesdites zones débordantes (13) sont traversées par des canaux (130) qui font communiquer l'intérieur de la barquette avec l'intérieur de la poche d'air (8).

2. Barquette selon la revendication 1, caractérisée en ce que lesdites zones (13) traversées par des canaux (130) sont les zones de coin des rebords latéraux (12a, 12b).

3. Barquette selon l'une des revendications 1 ou 2, caractérisée en ce que lesdites nervures (2) ont une section approximativement trapézoïdale isocèle, dont la grande base est solidaire du fond (10) et dont la petite base est arrondie et sert d'appui au produit (S).

4. Barquette selon l'une des revendications 1 à 3, caractérisée en ce que la hauteur (e) desdites nervures est comprise entre 1,5 mm et 3 mm, et est de préférence de l'ordre de 2 mm.

5. Barquette selon l'une des revendications 1 à 4, caractérisée en ce que lesdites nervures (2) sont disposées parallèlement les unes aux autres et sont équidistantes.

6. Barquette selon l'une des revendications 2, 3, 4 et 5 prises en combinaison, caractérisée en ce que lesdites nervures ont à leur base une largeur (l) de l'ordre de 2 mm et un espacement (k) de l'ordre de 8 mm.

7. Barquette selon l'une des revendications 5 ou 6, caractérisée en ce que, d'une part, lesdites nervures (2) sont parallèles à deux des rebords (12a) de celle-ci, et en ce que, d'autre part, au moins la série de nervures (2) située dans la région centrale de la barquette se raccorde à une série de nervures similaires (20) formées sur les parois latérales (11) de la barquette qui correspondent aux deux autres rebords (12b), ces nervures étant séparées par des renfoncements (4) qui autorisent le passage de l'air.

8. Barquette selon l'une des revendications 1 à 7, caractérisée en ce que lesdites zones de coin (13) des rebords latéraux (12a, 12b) ont une forme arrondie et une hauteur plus grande que celle de ces rebords, leur surépaisseur étant traversée par lesdits canaux (130).

9. Barquette selon l'une des revendications 1 ou 8, caractérisée en ce que au moins une série de nervures (2) située au voisinage de l'un des bords de la barquette se raccorde à la paroi latérale à laquelle elle aboutit par l'intermédiaire de nervures (3) sensiblement plus larges et plus hautes, qui constituent des pavés de centrage du produit (S) sur le fond de la barquette.

10. Barquette selon l'une des revendications 7 à 9, destinée à recevoir côte à côte plusieurs produits (S) identiques, caractérisée en ce qu'elle est pourvue d'éléments (3, 6, 7) aptes à assurer le centrage des produits sur le fond de la barquette sans contrarier la libre circulation de l'air autour de ces produits.

11. Barquette selon la revendication 10, caractérisée en ce que lesdits éléments de centrage comprennent au moins une paire de plots (6) disposés en vis-à-vis l'un de l'autre contre deux parois latérales (11) opposées de la barquette, la hauteur de ces plots (6) étant légèrement inférieure à celle de la barquette, mais supérieure à l'épaisseur du produit.

12. Barquette selon la revendication 11, caractérisée en ce que chacun desdits plots (6) est muni sur ses côtés de nervures (61) prolongeant les nervures (2) du fond (10) qui aboutissent à ce plot.

13. Barquette selon l'une des revendications 11 ou 12, caractérisée en ce que dans la région s'étendant entre deux plots (6) d'une même paire, certaines desdites nervures (2) du fond (10) sont interrompues par des nervures (7) sensiblement plus larges et plus hautes, qui constituent des pavés de centrage, sur le fond de la barquette, de deux produits voisins.

14. Barquette selon l'une des revendications précédentes, caractérisée en ce que la barquette (1) est en matériau synthétique léger obtenu par moulage, par exemple en polystyrène expansé, lesdits éléments de centrage (3, 6, 7) formant parties intégrantes venant de moulage avec le reste de la barquette.

## Claims

1. A tray for the packaging of a food product which has the general shape of a rectangular flat-bottomed dish (1) with edging (12a, 12b) some parts of which (13) at least project outward with respect to the outer face of the side wall (15) of the tray, this being designed to receive the product and then to be covered by a thin film (5) of plastics material, the latter then enveloping the tray to form an air pocket (8) facing each of the said projecting parts (13) which is located outside the tray in the space bounded by the outer face of its wall, the inner face of the projecting edging and the plastics film (5), the flat base (10) of the tray being also provided with a set of thin ribs (2) constructed to support the product (S) at a given distance (e) above the base (10) in such a way that the product does not come into contact with the flats of this base (10) lying between the ribs, and so that the air trapped beneath the said thin film (5) can circulate freely in the free space so formed between the product (S) and the base (10), characterised in that the said projecting parts (13) are crossed by channels (130) which provide communication between the interior of the tray and the interior of the air pocket (8).

2. A tray according to claim 1, characterised in that the said parts (13) crossed by the channels (130) are the corner parts of the lateral edging (12a, 12b).

3. A tray according to either of claims 1 or 2, characterised in that the said ribs (2) have an approximately isosceles trapezoidal cross-section where the long side is integral with the base (10) and the short side is rounded and acts as a support for the product (S).

4. A tray according to one of claims 1 to 3, characterised in that the height (e) of the said ribs lies between 1.5 mm and 3 mm, and is preferably of the order of 2 mm.

5. A tray according to any one of claims 1 to 4, characterised in that the said ribs (2) are located parallel to each other and are equally spaced.

6. A tray according to one of claims 2, 3, 4 and 5 taken in combination, characterised in that the said ribs have a width (l) of the order of 2 mm at their base and a spacing (k) of the order of 8 mm.

7. A tray according to one of claims 5 or 6, characterised in that on the one hand the said ribs (2) are parallel to two of the edging portions (12a) thereof, and in that on the other hand at least the set of ribs (2) located in the central region of the tray is connected to a set of similar ribs (20) formed on the side walls (11) of the tray corresponding to the two other edging portions (12b), these ribs being separated by recesses (4) which allow the passage of air.

8. A tray according to any one of claims 1 to 7, characterised in that the said corner parts (13) of the lateral edging (12a, 12b) have a rounded shape and a greater height than the edging, the additional thickness being crossed by the said channels (130).

9. A tray according to any one of claims 1 or 8, characterised in that at least one set of ribs (2) located in the vicinity of one of the edges of the tray is connected to the side wall at which it ends by means of substantially wider and higher ribs (3) which form lands centering the product (S) on the base of the tray.

10. A tray according to one of claims 7 to 9, intended to receive several identical products (S) side by side, characterised in that it is provided with members (3, 6, 7) for centering the product on the base of the tray without obstructing the free circulation of air around the product.

11. A tray according to claim 10, characterised in that the said centering members comprise at least one pair of pads (6) each located against the opposing side walls (11) of the tray, the height of these pads (6) being slightly less than the depth of the tray, but greater than the thickness of the product.

12. A tray according to claim 11, characterised in that each of the said pads (6) is provided at its sides with ribs (61) which extend the ribs (2) of the base (10) which end at the pad.

13. A tray according to one of claims 11 or 12, characterised in that in the region extending between two pads (6) in one pair some of the said ribs (2) of the base (10) are interrupted by substantially wider and higher ribs (7) which form lands on the base of the tray for centering two adjacent products.

14. A tray according to any one of the foregoing claims, characterised in that the tray (1) is of light synthetic material obtained by moulding, e.g. expanded polystyrene, the said centering members (3, 6, 7) forming integral parts which are moulded together with the remainder of the tray.

## Patentansprüche

1. Behälter zur Verpackung eines Nahrungsmittels, der die allgemeine Form einer rechteckigen Schale (1) mit flachem Boden hat und der seitliche überstehende Ränder (12a, 12b) aufweist, von denen zumindest einige Bereiche (13) bezüglich der Außenseite der Seitenwand (15) des Behälters nach außen vorstehen, wobei dieser dafür vorgesehen ist, das Produkt aufzunehmen und anschließend von einer dünnen Kunststoffolie (5) bedeckt zu werden, wobei die letztere dann den Behälter umhüllt, um bezüglich jedes der vorstehenden Bereiche (13) eine Lufttasche (8) zu bilden, die außerhalb des Behälters in dem von der Außenseite seiner Seitenwand, der inneren Seite des vorstehenden Randes und der Kunststoffolie (5) begrenzten Raum gelegen ist, der flache Boden (10) des Behälters außerdem mit einer Reihe feiner Rippen (2) versehen ist, die dafür eingerichtet sind, das Produkt (S) in einem bestimmten Abstand (e) oberhalb des Bodens (10) in der Weise zu tragen, daß das Produkt nicht mit den Bereichen des Bodens (10) in Kontakt kommt, die sich zwischen den Rippen befinden und die unter der dünnen Folie (5) eingeschlossene Luft frei in dem freien Raum zirkulieren kann, der auf diese Weise zwischen dem Produkt (S) und dem Boden (13) gebildet wird, dadurch gekennzeichnet, daß die vorstehenden Bereiche (13) von Kanälen (130) durchzogen sind, mittels derer das Innere des Behälters mit dem Inneren der Lufttasche (8) kommuniziert.

2. Behälter nach Anspruch 1, dadurch gekennzeichnet, daß die von Kanälen (130) durchzogenen Bereiche (13) die Eckbereiche der Seitenränder (12a, 12b) sind.

3. Behälter nach einem der Ansprüche 1 oder 2, dadurch gekennzeichnet, daß die Rippen (2) einen annähernd trapezförmigen, gleichschenkligen Abschnitt haben, dessen große Grundlinie aus einem Stück des Bodens (10) besteht und dessen kleine Grundlinie abgerundet ist und als Auflage des Produkts (S) dient.

4. Behälter nach einem der Ansprüche 1 bis 3, dadurch gekennzeichnet, daß die Höhe (e) der Rippen zwischen 1,5 und 3 mm, vorzugsweise bei ungefähr 2 mm liegt.

5. Behälter nach einem der Ansprüche 1 bis 4, dadurch gekennzeichnet, daß die Rippen (2) zueinander parallel angeordnet und abstandsgleich sind.

6. Behälter nach einem der Ansprüche 2, 3, 4 und 5, zusammengenommen, dadurch gekennzeichnet, daß die Rippen an ihrer Basis eine Breite (l) von ungefähr 2 mm und einen Abstand (k) von ungefähr 8 mm haben.

7. Behälter nach einem der Ansprüche 5 oder 6, dadurch gekennzeichnet, daß die Rippen (2) einerseits parallel zu zweien seiner überstehenden Ränder (12a) sind und daß andererseits mindestens die Gruppe von Rippen (2), die in dem zentralen Bereich des Behälters gelegen ist, an eine Gruppe von ähnlichen Rippen (20) anschließt, die an den Seitenwänden (11) des Behälters ausgebildet sind, die den zwei anderen überstehenden Rändern (12b) entsprechen, wobei diese Rippen durch Vertiefungen (4) getrennt sind, die das Passieren von Luft erlauben.

8. Behälter nach einem der Ansprüche 1 bis 7, dadurch gekennzeichnet, daß die Eckbereiche (13) der seitlichen überstehenden Ränder (12a, 12b) eine abgerundete Form und eine größere Höhe als die der überstehenden Ränder besitzen, und ihre überstehende Dicke von den Kanälen (130) durchzogen ist.

9. Behälter nach einem der Ansprüche 1 oder 8, dadurch gekennzeichnet, daß wenigstens eine Gruppe von Rippen (2), die in der Nachbarschaft eines Randes des Behälters gelegen ist, an die Seitenwand anschließt, an welche sie über merklich breitere und höhere Rippen (3), die Zentrierklötze für das Produkt (S) auf dem Boden des Behälters bilden, anstößt.

10. Behälter nach einem der Ansprüche 7 bis 9, der dazu bestimmt ist, mehrere identische Produkte (S) Seite an Seite aufzunehmen, dadurch gekennzeichnet, daß er mit Elementen (3, 6, 7) versehen ist, die in der Lage sind, die Zentrierung von Produkten auf dem Boden des Behälters zu gewährleisten, ohne dem freien Zirkulieren der Luft um die Produkte entgegenzuwirken.

11. Behälter nach Anspruch 10, dadurch gekennzeichnet, daß die Zentrierelemente wenigstens ein Paar Kontaktstellen (6) enthalten, die einander gegenüberliegend an zwei gegenüberliegende Seitenwandungen (11) des Behälters angrenzend angeordnet sind, wobei die Höhe dieser Kontaktstellen (6) geringfügig kleiner als die des Behälters, aber größer als die Dicke des Produktes ist.

12. Behälter nach Anspruch 11, dadurch gekennzeichnet, daß jede Kontaktstelle (6) an ihren Seiten mit Rippen (61) bestückt ist, die eine Verlängerung der Rippen (2) des Bodens (10) bilden, welche an jene Kontaktstelle anstoßen.

13. Behälter nach einem der Ansprüche 11 oder 12, dadurch gekennzeichnet, daß in dem Bereich, der sich zwischen zwei Kontaktstellen (6) desselben Paares erstreckt, einige der Rippen (2) des Bodens (10) von merklich breiteren und höheren Rippen (7), die Zentrierklötze auf dem Boden des Behälters für zwei benachbarte Produkte bilden, unterbrochen sind.

14. Behälter nach einem der vorangehenden Ansprüche, dadurch gekennzeichnet, daß der Behälter (1) aus einem leichten synthetischen Material, wie zum Beispiel aufgeschäumtem Polystyrol, besteht und durch Formen gewonnen wird, wobei die besagten Zentrierelemente (3, 6, 7) integrale Bestandteile bilden, die durch das Formen zusammen mit dem Rest des Behälters entstehen.
